# EUROPÄISCHE PATENTSCHRIFT

(11) **EP 1 232 862 B1**
(45) Veröffentlichungstag und Bekanntmachung des Hinweises auf die Patenterteilung: **30.09.2009**
(21) Anmeldenummer: 02002596.1
(22) Anmeldetag: 05.02.2002
(51) Int. Cl.: B41F 31/04, B41F 33/00

(54) **Verfahren zum Anfahren einer Offsetrotationsdruckmaschine**
Method for starting up an offset rotary printing machine
Procédé pour mettre en marche une machine rotative d'impression offset

(30) Priorität: 15.02.2001 DE 10106986
(43) Veröffentlichungstag der Anmeldung: 21.08.2002
(73) Patentinhaber: manroland AG, 63075 Offenbach/Main (DE)
(72) Erfinder: Zeller, Reinhard, 86152 Augsburg (DE); Stuhlmiller, Helmut, 86450 Altenmünster (DE)
(74) Vertreter: Ulrich, Thomas

(56) Entgegenhaltungen:
- GB-A- 2 312 186
- GB-A- 2 328 903
- US-A- 5 148 747

## Beschreibung

Die Erfindung betrifft ein Verfahren zum Anfahren einer Offsetrotationsdruckmaschine.

Beim Anfahren einer Offsetrotationsdruckmaschine, beispielsweise beim Beginn einer neuen Produktion, ist man bestrebt, schnell den Betriebszustand für den Fortdruck zu erreichen, um die Makulatur niedrig zu halten. Hinsichtlich der Zufuhrmenge von Druckfarbe-und Feuchtmittel zur Druckform sind Einstellungen vorzunehmen. Die Farbwerke der Druckwerke besitzen eine Dosiervorrichtung, an der zonenweise, d. h. über die Breite des Farbwerks bzw. der Druckform verteilt, Durchlassöffnungen für die Druckfarbe verstellt werden können. Es ist bekannt diese Öffnungen entsprechend dem Sujet der Druckplatte, also entsprechend dem Verbrauch der einzelnen Farbzonen, einzustellen. Mit dieser Einstellung wird bei abgestellten Farbauftragwalzen ein Farbeinlauf durchgeführt. Ein so eingestelltes Farbprofil ist in Figur 1 schraffiert dargestellt. Im Rahmen des Anstellens des Drucks werden auch die Farbauftragwalzen an die Druckform angestellt, auf der sich an den druckenden Stellen eine Farbschicht bzw. eine Farbdichte s aufbaut. Der Aufbau der Farbdichte ist in Fig. 2 mit der gestrichelt gezeichneten Kurve in Abhängigkeit von der Anzahl ausgeführter Drucke bzw. Exemplare dargestellt. Die gewünschte Schichtdicke bzw. Farbdichte s_{F} für den Fortdruck stellt sich in Zonen geringer Flächendeckung erst nach ca. 1500 Exemplaren ein, die als Makulatur zu werten sind. Bei der beschriebenen Verfahrensweise zum Anfahren der Druckmaschine ist insbesondere nachteilig, dass Zonen mit geringem Farbverbrauch, beispielsweise die Zone 1, bei der zugeführten geringen Farbmenge sehr lange brauchen, bis die gewünschte Schichtdicke auf den druckenden Stellen der Druckform erreicht ist. Es werden so z. B. Passer- und Registermarken erst nach längerem Zeitablauf sichtbar gedruckt. Im Gegensatz dazu führt die anfängliche reichliche Zufuhr von Druckfarbe in einer Farbzone mit hohem Farbverbrauch, beispielsweise in der Farbzone 3, zu einem Überfärben der druckenden Flächen.

Die EP 0 529 257 B1 stellt nach einer Unterbrechung des Druckprozesses, wie z. B. beim täglichen Neubeginn nach dem Gummituchwaschen, an der Farbdosiervorrichtung ein inverses Farbprofil ein. Es wird praktisch bei einer Farbzone mit geringem Farbverbrauch übertrieben viel Farbe und bei einer Farbzone mit hohem Farbverbrauch untertrieben wenig Farbe dem Farbwerk zugeführt. Dabei sind die Farbauftragwalzen angestellt, um zusätzlich das Sujet der Druckform rückwirken zu lassen.

Es ist Aufgabe der Erfindung, ein Verfahren zum Anfahren einer Offsetrotationsdruckmaschine zu schaffen, mit dem der Fortdruckzustand schnell und bei geringem Makulaturanfall erreichbar ist.

Die Aufgabe wird erfindungsgemäß mit den Merkmalen des Patentanspruchs 1 gelöst. Dank den gut aufeinander abgestimmten Verfahrensschritten entsteht bis zum Erreichen des Fortdruckzustandes nur sehr wenig Makulatur.

Weitere Merkmale und Vorteile ergeben sich aus den Unteransprüchen in Verbindung mit der Beschreibung.

Die Erfindung soll nachfolgend an einem Ausführungsbeispiel näher erläutert werden. In den zugehörigen Zeichnungen zeigt:
- Fig. 1:: ein Farbprofil für Fortdruck und ein dazu inverses Farbprofil, ausschnittweise
- Fig. 2:: Einfärbekurven (Farbdichten) in Abhängigkeit von der Anzahl der Drucke für eine Einstellung einer Farbdosiervorrichtung für Fortdruck und mit inverser Einstellung
- Fig. 3:: einen Programmablauf für das Anfahren einer Druckmaschine.

Das Anfahren der Offsetrotationsdruckmaschine wird nachfolgend anhand des in Figur 3 dargestellten Programmablaufs erklärt. Die Offsetrotationsdruckmaschine besitzt Druckwerke mit jeweils einem Farb- und Feuchtwerk, die die auf dem Plattenzylinder befindliche Druckform feuchten und einfärben. Jedes Farbwerk enthält eine Farbdosiervorrichtung zum zonenweisen Einstellen eines Farbprofils. Zur Abfolge der auszuführenden Verfahrensschritte sind auf der Ordinate die Drehzahl der Druckmaschine und auf der Abszisse die angefallenen Exemplare angegeben. Das Anfahren der Rotationsdruckmaschine beginnt mit dem sogenannten Laden der Produktion, wobei aus einem Speicher hinterlegte Daten für die Maschineneinstellung abgerufen werden, beispielsweise Einstellungen des Falzapparates oder des Strangregisters. Anschließend wird die Druckmaschine mit einer ersten Drehzahl n1 des Plattenzylinders angetrieben. Dies ist vorteilhaft die Einziehdrehzahl von etwa 600 h⁻¹. Die zu bedruckende Bahn ist bereits in die Druckmaschine eingezogen. Es wird nunmehr der Trockner für die Papierbahn aktiviert, d. h., es wird mit seinem Vorheizen begonnen.

Bei der ersten Drehzahl n1 werden weiterhin die Dosiervorrichtungen der Farbwerke der Druckwerke der Offsetrotationsdruckmaschine auf ein inverses Farbprofil eingestellt. Bei der Dosiervorrichtung handelt es sich beispielsweise um Zonenschrauben für Farbzonen, in die das Farbwerk über seine Breite eingeteilt ist, wie eingangs im Stand der Technik bereits erklärt wurde. Mit den Zonenschrauben lässt sich für jede Farbzone die Höhe f eines Durchlassspaltes für die Druckfarbe zwischen einem Farbmesser und einem Farbduktor einstellen. Die Einstellungen sämtlicher Höhen f der Farbzonen liefern ein Farbprofil, wie in Figur 1 schraffiert dargestellt ist. Für die Bemessung des inversen Farbprofils wird von dem Farbprofil P_{F} für Fortdruck ausgegangen. Dieses wird beispielsweise durch Scannen der Druckplatte gewonnen. Es wird dabei die Flächendeckung des Druckes jeder Zone ermittelt und daraus die prozentuale Öffnung f des Durchlassspaltes jeder Farbzone festgelegt. Die Differenz zu 100 % Durchlass liefert den Wert des inversen Farbprofils Pᵢ der jeweiligen Farbzone, wie in Fig. 1 eingetragen. Bei diesem invers eingestellten Farbprofil wird nunmehr dem gereinigten Farbwerk eine definierte Farbmenge zugeführt, es wird voreingefärbt. Hierzu wird, nachdem das Farbprofil auf dem Duktor den Bereich der Filmwalze erreicht hat, letztere an den Duktor angestellt und während einer bestimmten Anzahl Plattenzylinderumdrehungen, beispielsweise zwei Umdrehungen, und bei einer speziellen Duktordrehzahl (z. B. 2 bis 3 min⁻¹) Farbe in das Farbwerk transportiert. Dabei sind die Farb- und Feuchtauftragwalzen vom Plattenzylinder abgestellt. Danach wird die Filmwalze wieder vom Duktor abgestellt, und es wird an der Farbdosiervorrichtung das Farbprofil P_{F} für Fortdruck eingestellt.

Nunmehr wird die Druckmaschine auf eine zweite Drehzahl n2 von etwa 5000 h⁻¹ gefahren und verharrt auf dieser Geschwindigkeit so lange, bis die Trocknerfreigabe erfolgt. Es handelt sich hierbei um die Bereitschaftsanzeige des Trockners für den Fortdruck, wofür z. B. Klappen des Trockners zu schließen sind. In der Regel erfolgt die Trocknerfreigabe bereits während der bei der ersten Drehzahl n1 ausgeführten Verfahrensschritte, so dass die Druckmaschine ohne Verharren auf der zweiten Drehzahl n2 sogleich auf eine dritte Drehzahl n3 von etwa 16000 h⁻¹ beschleunigt wird. Während dieses Beschleunigens werden die Gummitücher vorgefeuchtet. Dies erfolgt in kurzen Intervallen mittels der Gummituchwaschanlage. Die Gummitücher befinden sich bereits in einem sauberen Zustand. Das Anfeuchten verhindert ein Ankleben der Bahn beim späteren Anstellen des Druckes.

Während des Fahrens mit der dritten Drehzahl n3 wird nunmehr die Sequenz für Druck an ausgeführt. Diese beinhaltet:
a) Antreiben des Feuchtduktors
b) Antreiben des Farbduktors
c) Anstellen der Feuchtauftragwalze
d) Anstellen der Dosiervorrichtung an das Farbwerk (Filmwalze an)
e) Anstellen der Farbauftragwalzen
f) Anstellen des Druckes.

Weiterhin werden das Farbregister und das Schnittregister eingeschaltet (scharf geschaltet). Schließlich wird beim Erreichen guter Druckexemplare die Makulaturweiche auf die Position "gut" gestellt und die Zählung der Exemplare begonnen (Nettozähler ein). Anschließend wird die Druckmaschine auf eine vierte Drehzahl n4 für den Fortdruck, beispielsweise 70000 h⁻¹, hochgefahren. Dieses Hochfahren erfolgt verhältnismäßig langsam, beispielsweise über einen Zeitraum von 180 Sekunden, wodurch die dabei gedruckten Exemplare verkaufbare Produktion und also keine Makulatur sind.

Am Ende der Produktion, wenn also die gewünschte Anzahl Exemplare gedruckt wurde, wird die Makulaturweiche auf die Position "schlecht" gestellt und die Zählung der Exemplare beendet (Nettozähler aus). Nach dem Erhalt der Trocknerfreigabe, die signalisiert, dass der Trockner erhöhte Lösemittelkonzentrationen, z. B. von Waschlösungen herrührend, verarbeiten kann (Klappen des Trockners geöffnet), wird die Auslaufsequenz abgearbeitet. Diese beinhaltet das Abstellen des Druckes, Abstellen der Dosiervorrichtung (Filmwalze ab), Abstellen der Farbauftragwalzen und Abstellen der Feuchtauftragwalzen. Anschließend wird die Druckmaschine auf eine fünfte Drehzahl n5 von etwa 20000 h⁻¹ heruntergefahren. Während des Herunterfahrens wird das Farbwerk gewaschen und dabei in den erforderlichen "leeren" Zustand für das beschriebene Anfahren der Druckmaschine für eine neue Produktion gebracht. Bei der Drehzahl n5 erfolgt das Waschen der Gummitücher. Anschließend wird die Druckmaschine angehalten.

Bei dem beschriebenen Programmablauf fallen bis zum Erhalt guter Druckexemplare etwa 600 Makulaturexemplare an (siehe Fig. 3). Im Rahmen dieses Anfahrvorgangs liefert das Farbwerk dank der beschriebenen Voreinfärbung bereits nach ca. 100 Exemplaren die erforderliche Farbdichte S_{F} für einen makulaturfreien Druck (siehe Fig. 2).

### Bezugzeichen:

- **f**: Höhe
- **n1**: erste Drehzahl
- **n2**: zweite Drehzahl
- **n3**: dritte Drehzahl
- **n4**: vierte Drehzahl
- **n5**: fünfte Drehzahl
- **P_{F}**: Farbprofil für Fortdruck
- **Pᵢ**: inverses Farbprofil
- **s**: Farbdichte
- **s_{F}**: Farbdichte für den Fortdruck

## Patentansprüche

1. Verfahren zum Anfahren einer Offsetrotationsdruckmaschine mit Druckwerken mit Feuchtwerk und Farbwerk mit Dosiervorrichtung zum zonenweisen Einstellen eines Farbprofils, wobei zunächst an der Dosiervorrichtung ein zum Farbprofil für Fortdruck inverses Farbprofil eingestellt und bei einer ersten Drehzahl (n1) bei von der Druckform abgestellten Auftragwalzen eine definierte Farbmenge dem gereinigten Farbwerk zugeführt wird, sodann an der Dosiervorrichtung das Farbprofil für den Fortdruck eingestellt wird, die Offsetdruckmaschine auf eine dritte Geschwindigkeit (n3) beschleunigt wird, während die Gummitücher vorgefeuchtet werden und beim Erreichen der dritten Drehzahl (n3) die Sequenz für Druck an ausgeführt wird.

2. Verfahren nach Anspruch 1, **dadurch gekennzeichnet, dass** das inverse Farbprofil zu etwa der Differenz zwischen 100 % Durchlass und Solldurchlass der Zonen der Dosiervorrichtung für Fortdruck bemessen ist.

3. Verfahren nach Anspruch 1 oder 2, **dadurch gekennzeichnet, dass** beim Beschleunigen auf die dritte Geschwindigkeit (n3) auf einer zweiten Geschwindigkeit (n2) bis zur Freischaltung eines Trockners verharrt wird.

4. Verfahren nach einem der vorherigen Ansprüche, **dadurch gekennzeichnet, dass** die Sequenz für Druck an beinhaltet
a) Antreiben des Feuchtwerks
b) Antreiben des Farbduktors
c) Anstellen der Feuchtauftragwalze
d) Anstellen der Dosiervorrichtung an das Farbwerk
e) Anstellen der Farbauftragwalzen
f) Anstellen des Druckes

5. Verfahren nach einem der vorherigen Ansprüche, **dadurch gekennzeichnet, dass** die Druckmaschine nach Beendigung der Makulaturaussonderung langsam auf eine vierte Drehzahl (n4) für den Fortdruck hochgefahren wird.

## Claims

1. Method for starting up an offset rotary printing machine having printing groups with a dampening unit and inking unit with a metering device for the zone-wise setting of an ink profile, wherein in the first instance an ink profile that is inverse to the ink profile for production printing is set at the metering device and at a first rotational speed (n1) with application rollers thrown off from the printing forme a defined quantity of ink is supplied to the cleaned inking unit, then the ink profile for the production printing is set at the metering device, the offset printing machine is accelerated to a third speed (n3), whilst the rubber blankets are pre-dampened, and when the third rotational speed (n3) is reached the sequence for impression on is executed.

2. Method according to claim 1, **characterised in that** the inverse ink profile is dimensioned with respect to approximately the difference between a 100 % opening and a desired opening of the zones of the metering device for production printing.

3. Method according to claim 1 or 2, **characterised in that** during the acceleration to the third speed (n3) there is persistence at a second speed (n2) until a dryer is cleared.

4. Method according to one of the preceding claims, **characterised in that** the sequence for impression on includes
a) driving the dampening unit
b) driving the ink ductor
c) throwing on the dampening application roller
d) throwing the metering device onto the inking unit
e) throwing on the ink-application rollers
f) throwing on the impression.

5. Method according to one of the preceding claims, **characterised in that** the printing machine is slowly run up to a fourth rotational speed (n4) for the production printing at the end of the waste-elimination.

## Revendications

1. Procédé de démarrage d'une machine d'impression offset rotative comportant des groupes d'impression équipés d'un mouilleur et d'un encrier avec un dispositif de dosage pour régler le profil d'encre par zones,
selon lequel
on règle tout d'abord un profil d'encre inverse du profil d'encre de l'impression continue sur le dispositif de dosage et pour une première vitesse de rotation (n1), lorsque le cylindre de transfert est dégagé de la plaque d'impression, on fournit une quantité d'encre définie à l'encrier nettoyé, on règle le profil d'encre pour l'impression continue sur le dispositif de dosage, on accélère la machine d'impression offset à une troisième vitesse (n3), pendant que l'on pré-humidifie les blanchets et lorsqu'on atteint la troisième vitesse de rotation (n3), on exécute la séquence d'impression.

2. Procédé selon la revendication 1,
**caractérisé en ce que**
l'inverse du profil d'encre est dimensionné pour représenter environ la différence entre 100 % du débit et le débit de consigne des zones du dispositif de dosage pour l'impression continue.

3. Procédé selon la revendication 1 ou 2,
**caractérisé en ce que**
lors de l'accélération jusqu'à la troisième vitesse (n3), on reste à une seconde vitesse (n2) jusqu'à la libération d'un séchoir.

4. Procédé selon les revendications précédentes,
**caractérisé en ce que**
la séquence d'impression comprend les phases suivantes :
a) Entraînement du mouilleur
b) Entraînement du ducteur d'encre
c) Application du cylindre mouilleur
d) Application du dispositif de dosage contre l'encrier
e) Application des cylindres encreurs
f) Mise en pression

5. Procédé selon les revendications précédentes,
**caractérisé en ce qu'**
à la fin de l'élimination des maculations, on accélère la machine d'impression lentement jusqu'à une quatrième vitesse de rotation (n4) pour l'impression continue.
